# EUROPÄISCHE PATENTSCHRIFT

(11) **EP 2 797 814 B1**
(45) Veröffentlichungstag und Bekanntmachung des Hinweises auf die Patenterteilung: **21.12.2016**
(21) Anmeldenummer: 13703036.7
(22) Anmeldetag: 05.02.2013
(51) Int. Cl.: B65C 1/04, B65C 9/36, B65C 9/18

(54) **APPLIKATORVORRICHTUNG FÜR WICKELETIKETTEN**
LABEL APPLICATOR FOR WRAP LABELS
APPLICATEUR D'ÉTIQUETTES ENVELOPPÉ

(30) Priorität: 06.02.2012 DE 102012002250
(43) Veröffentlichungstag der Anmeldung: 05.11.2014
(73) Patentinhaber: Bizerba SE & Co. KG, 72336 Balingen (DE)
(72) Erfinder: BERNHARD, Jürgen, 72186 Empfingen (DE); OFFERMANN, Holger, 72469 Meßstetten (DE); RUFF, Sebastian, 72415 Grosselfingen (DE); WECKENMANN, Armin, 72358 Dormettingen (DE); NASCHKE, Marc, 72336 Balingen (DE)
(74) Vertreter: Manitz, Finsterwald & Partner GbR
(86) Internationale Anmeldenummer: PCT/EP2013/052253
(87) Internationale Veröffentlichungsnummer: WO 2013/117554

(56) Entgegenhaltungen:
- DE-C- 542 606
- DE-C- 616 370
- GB-A- 2 040 869
- GB-A- 2 328 427
- GB-A- 2 336 580
- US-A1- 2009 199 961

## Beschreibung

Die vorliegende Erfindung betrifft eine Applikatorvorrichtung zum Applizieren von Wickeletiketten auf Verpackungen.

In der Regel werden Verpackungen an mehreren Seiten mit unterschiedlichen Etiketten versehen. Die Etiketten können mit Preis- und Gewichtsinformationen oder sonstigen Produktinformationen versehen sein. Bei der sogenannten C-Wrap-Etikettierung wird ein Etikett verwendet, ein sogenanntes Wickeletikett, das sämtliche Produktinformationen tragen kann und derart auf die Verpackung aufgebracht wird, dass es die Verpackung von drei Seiten umschließt. Damit kann nicht nur die Anzahl der auf eine Verpackung aufzubringenden Etiketten und damit die Anzahl erforderlicher Etikettenrollenwechsel verringert werden, sondern die Etiketten können gleichzeitig auch dazu verwendet werden, die Verpackungen sicher zu verschließen.

Bei bekannten Applikatorvorrichtungen werden hierzu die Etiketten von einem Etikettendrucker vertikal nach unten in eine Applizierposition gespendet. In der Applizierposition hängen die Etiketten durch eine Öffnung in einem Förderband, auf dem die Verpackungen transportiert werden. In der Applizierposition kann das jeweilige Etikett dann von einer jeweiligen durchfahrenden Verpackung aufgenommen werden. Das Etikett wird dabei zunächst auf die Stirnseite der Verpackung appliziert und anschließend mittels entsprechender Bürsten oder dergleichen auch an die Oberseite und Unterseite der Verpackung angedrückt. Eine derartige Applikatorvorrichtung, gemäß dem Oberbegriff des Anspruchs 1, ist aus der US 6,155,322 bekannt. Die Etiketten können aber auch von unten nach oben gespendet werden, wie es aus der US 2009/0056872 A1 bekannt ist.

Derartige Applikatorvorrichtungen besitzen jedoch den Nachteil, dass lediglich ein relativ geringer Durchsatz erzielt werden kann. Dies liegt in erster Linie daran, dass der Druckvorgang bei Wickeletiketten aufgrund ihrer im Vergleich zu herkömmlichen Etiketten in der Regel größeren Länge vergleichsweise lange dauert.

Die Druckschrift GB 2 040 869 A beschreibt eine Applikatorvorrichtung zum Applizieren von Wickeletiketten auf Verpackungen, mit einem Drehtisch, der dazu ausgebildet ist, ein von einem Etikettenspender in vertikaler Richtung zunächst in eine Zwischenposition gespendetes Etikett aus der Zwischenposition durch eine Drehbewegung in eine Applizierposition, in der das Etikett von einer durchfahrenden Verpackung aufnehmbar ist, zu transportieren. Die Druckschrift GB 2 336 580 A beschreibt Etikettiervorrichtungen, die Etiketten vertikal nach unten direkt in die Applizierposition spenden, und Etikettiervorrichtungen, die derart konstruiert sind, dass die Etiketten auf einer Kreisbahn bewegt werden, um auf einer Verpackung aufgebracht zu werden.

Der Erfindung liegt die Aufgabe zugrunde, eine Applikatorvorrichtung der eingangs genannten Art anzugeben, die einen hohen Durchsatz gewährleisten kann.

Diese Aufgabe wird durch eine Applikatorvorrichtung mit den Merkmalen des Anspruchs 1 gelöst, und insbesondere durch eine Applikatorvorrichtung mit einer Quertransporteinrichtung, die dazu ausgebildet ist, ein von einem Etikettenspender, insbesondere Etikettendrucker, in vertikaler Richtung zunächst in eine Zwischenposition gespendetes Etikett aus der Zwischenposition quer zur Vertikalen, insbesondere horizontal, und/oder quer zur Spenderichtung in eine Applizierposition, in der das Etikett von einer durchfahrenden Verpackung aufnehmbar ist, zu transportieren.

Durch das Vorsehen der Quertransporteinrichtung kann das Spenden, insbesondere Drucken, von Etiketten einerseits und das Zuführen von Etiketten in die Applizierposition bzw. das Verweilen der Etiketten in der Applizierposition andererseits voneinander entkoppelt werden. Daher kann das Spenden bzw. Drucken des nächsten Etiketts zumindest bereits begonnen oder sogar abgeschlossen werden, während sich das vorhergehende Etikett noch zwischen der Zwischenposition und der Applizierposition oder in der Applizierposition befindet bzw. das Aufbringen des vorhergehenden Etiketts auf ein Verpackung noch nicht endgültig abgeschlossen ist. Insbesondere ist die Applikatorvorrichtung dazu ausgebildet, ein Spenden, insbesondere Drucken, und einen Transfervorgang durch die Quertransfereinrichtung gleichzeitig und/oder einander zeitlich überschneidend auszuführen. Hierdurch kann der Durchsatz der Applikatorvorrichtung gegenüber aus dem Stand der Technik bekannten Applikatorvorrichtungen gesteigert werden. Insbesondere erfolgt ein linearer Transport in die Zwischenposition und/oder Applizierposition.

Unter einer durchfahrenden Verpackung ist eine relativ zu der Applikatorvorrichtung bewegte Verpackung zu verstehen. Unter einem in vertikaler Richtung gespendeten Etikett ist auch ein zumindest im Wesentlichen in vertikaler Richtung gespendetes Etikett zu verstehen. Beispielsweise kann das Etikett mit einer Neigung von bis zu 30°, insbesondere bis zu 15°, gegen die Vertikale gespendet werden. Bei der Applikatorvorrichtung kann es sich beispielsweise um einen Preisauszeichner handeln.

Bevorzugt werden die Verpackungen auf einem Förderband bzw. Transportband transportiert. Die Applikatorvorrichtung kann mit anderweitig hergestellten Etikettenspendern, insbesondere Etikettendruckern, Förderbändern für Verpackungen und/oder dynamischen Waagen kombiniert werden, oder diese können auch Teil der beanspruchten Applikatorvorrichtung sein. Demgemäß kann die Applikatorvorrichtung einen Etikettenspender, insbesondere Etikettendrucker, der dazu ausgebildet ist, das Etikett in vertikaler Richtung in die Zwischenposition zu spenden, und/oder eine Transporteinrichtung, die dazu ausgebildet und derart angeordnet ist, die Verpackung entlang einer Transportstrecke, die durch die Applizierposition hindurchführt, zu transportieren, umfassen.

Die Quertransporteinrichtung ist als Querförderband, insbesondere als Horizontalförderband, ausgebildet, das wenigstens zwei parallel zueinander verlaufende Einzelbänder umfasst kann, wobei bevorzugt der Abstand der beiden äußeren Einzelbänder zueinander einstellbar ist. Insbesondere ist die Höhe des obersten Einzelbands einstellbar. Hierdurch kann das Querförderband an die Größe der jeweiligen Etiketten angepasst werden.

Nach einer Ausgestaltung der Erfindung ist eine seitlich der Quertransporteinrichtung angeordnete Vertikaltransporteinrichtung, insbesondere ein Vertikalförderband, vorgesehen, die dazu ausgebildet ist, ein von dem Etikettenspender gespendetes Etikett in die Zwischenposition zu transportieren oder diesen Transport zumindest zu unterstützen, wie es der Fall sein kann, wenn das Etikett teilweise noch im Etikettenspender steckt und zumindest auch durch den Etikettenspender vorwärts bewegt wird. Die Vertikaltransporteinrichtung kann ebenfalls wenigstens zwei parallel zueinander verlaufende Einzelbänder umfassen.

Bevorzugt umfasst die Zwischenposition eine vorgebbare, einstellbare vertikale Position. Hierdurch kann der Etikettenüberstand an der Oberseite und Unterseite der Verpackungen eingestellt werden, d.h. die Länge der Abschnitte des Wickeletiketts, die sich nach Applikation an der Oberseite und Unterseite der Verpackungen befinden.

Bevorzugt umfasst die Quertransporteinrichtung und/oder die vorgenannte Vertikaltransporteinrichtung Mittel, um das Etikett insbesondere beim Transport durch Unterdruck bzw. Saugluft an der Quertransporteinrichtung und/oder an der Vertikaltransporteinrichtung zu halten.

Zum Aufnehmen des Etiketts durch die Quertransporteinrichtung kann eine insbesondere zumindest teilweise bewegbare Andruckeinrichtung, insbesondere eine Andruckrolle, vorgesehen sein, mit der das Etikett an die Quertransporteinrichtung andrückbar ist. Die Andruckeinrichtung kann beispielsweise linear an das Etikett herangefahren oder an das Etikett eingeschwenkt werden.

Um das Etikett von der Quertransporteinrichtung zu lösen, insbesondere wenn das Etikett die Applizierposition erreicht hat, kann ein Abhebemechanismus vorgesehen sein. Der Abhebemechanismus kann Mittel umfassen, um das Etikett durch Unterdruck bzw. Saugluft an quer, insbesondere senkrecht zur Förderebene der Quertransporteinrichtung bewegbaren Abhebeelementen zu halten. Ein Abheben des Etiketts von der Quertransporteinrichtung ist jedoch nicht zwingend erforderlich. Grundsätzlich ist es auch möglich, dass eine Verpackung das Etikett beim Durchfahren des Etiketts automatisch von der Quertransporteinrichtung ablöst.

Nach einer weiteren Ausgestaltung der Erfindung sind zwei Vertikaltransporteinrichtungen vorgesehen, die auf zwei gegenüberliegenden Seiten der Applizierposition angeordnet sind. Sind die Etikettenspender Teil der Applikatorvorrichtung, sind bevorzugt auch zwei Etikettendrucker vorgesehen, die dann ebenfalls auf den beiden gegenüberliegenden Seiten der Applizierposition angeordnet sind. Durch die Verwendung von zwei Etikettenspendern zu beiden Seiten der Applizierposition kann der Durchsatz der Applikatorvorrichtung weiter erhöht werden. Zusätzlich können hierdurch auch unterschiedliche Etiketten appliziert und ein unterbrechungsfreier Betrieb bei einem Etikettenrollenwechsel gewährleistet werden.

In diesem Zusammenhang ist es von Vorteil, wenn die Vorrichtung dazu ausgebildet ist, der Applizierposition die Etiketten alternierend von den beiden gegenüberliegenden Seiten zuzuführen. Hierzu ist es bevorzugt, wenn die Quertransporteinrichtung als Förderband ausgebildet ist, das in beiden Drehrichtungen betreibbar ist.

Es kann eine Aufstreifeinrichtung, beispielsweise Bürsten oder dergleichen, vorgesehen sein, durch die das von der Verpackung aufgenommene Etikett auf die Verpackung aufstreifbar bzw. an die Verpackung andrückbar ist. Hierdurch können die Etiketten gewissermaßen im Vorbeilaufen glattgestrichen werden. Zusätzlich oder alternativ können Führungsmittel vorgesehen sein, die einer Verzögerung der Bewegung der Verpackung beim Aufnehmen des Etiketts entgegenwirken. Die Verpackung kann beispielsweise mittels seitlicher Transportbänder geklemmt werden, um einen Schlupf beim Aufnehmen des Etiketts, das der Bewegung des Verpackung einen gewissen Widerstand entgegensetzt, zu verhindern.

Die Erfindung betrifft weiterhin auch ein Verfahren zum Applizieren von Wickeletiketten auf Verpackungen gemäß Anspruch 14 , bei dem ein von einem Etikettenspender, insbesondere Etikettendrucker, in vertikaler Richtung zunächst in eine Zwischenposition gespendetes Etikett von einer Quertransporteinrichtung aus der Zwischenposition quer zur Vertikalen in eine Applizierposition, in der das Etikett von einer durchfahrenden Verpackung aufnehmbar ist, transportiert wird.

Bevorzugte Ausführungsformen des erfindungsgemäßen Verfahrens ergeben sich in analoger Weise aus den Weiterbildungen der erfindungsgemäßen Applikatorvorrichtung.

Vorteilhafte Ausgestaltungen der Erfindung sind in den Unteransprüchen, der Beschreibung und der Zeichnung beschrieben.

Ein nicht beschränkendes Ausführungsbeispiel der Erfindung ist in der Zeichnung dargestellt und wird nachfolgend beschrieben. Es zeigen, jeweils in schematischer Darstellung,
- Fig. 1: eine erfindungsgemäße Applikatorvorrichtung mit einem Querförderband in einer perspektivischen Frontalansicht,
- Fig. 2: die Applikatorvorrichtung aus Fig. 1 in einer vergrößerten Darstellung,
- Fig. 3: die Applikatorvorrichtung aus Fig. 1 in einer perspektivischen Rückansicht,
- Fig. 4a: eine Seitenansicht eines Abhebemechanismus in eingerücktem Zustand, und
- Fig. 4b: eine Seitenansicht des Abhebemechanismus aus Fig. 4 in ausgerücktem Zustand.

Die in den Fig. 1 bis 3 gezeigte erfindungsgemäße Applikatorvorrichtung umfasst einen ersten Etikettendrucker 11, der dazu ausgelegt ist, längliche Etiketten 13 zumindest annähernd vertikal insbesondere nach unten zu spenden. Das jeweilige Etikett 13 wird letztlich dazu verwendet, auf drei Seiten einer Verpackung 15 aufgebracht zu werden (vgl. Fig. 3). Bei der Applikatorvorrichtung handelt es sich daher um einen C-Wrap-Applikator, und das Etikett 13 kann als Wickeletikett bezeichnet werden.

Die gespendeten Etiketten 13 werden von einem ersten Vertikalförderband 17, das im dargestellten Beispiel zwei parallel zueinander verlaufende Einzelbänder umfasst, weiter nach unten in eine Zwischenposition transportiert. Die vertikale Position der Etiketten 13 in der Zwischenposition ist vorgegeben und einstellbar, d.h. es ist einstellbar, wie weit die Etiketten 13 von dem Vertikalförderband 17 nach unten transportiert werden. Hierdurch kann letztlich der Etikettenüberstand an der Oberseite und Unterseite der Verpackungen 15 eingestellt werden.

Aus der Zwischenposition werden die Etiketten 13 mittels eines Querförderbands 19 horizontal in eine Applizierposition transportiert (vgl. die Fig. 1 und 2), die sich in der Transportstrecke der Verpackungen 15 befindet, so dass die Etiketten 13 von den durchfahrenden Verpackungen 15 aufgenommen werden können. Die Etiketten 13 befinden sich dabei zwischen zwei mit ausreichendem Abstand hintereinander angeordneten Förderbandabschnitten 21, 21' eines Förderbands, auf dem die Verpackungen 15 transportiert werden.

Die Etiketten 13 werden an dem Vertikalförderband 17 und dem Querförderband 19 jeweils durch Sauglöcher, die mit Unterdruck beaufschlagt werden, gehalten. Um die Etiketten 13 von dem Vertikalförderband 17 an das Querförderband 19 zu übergeben, sind Andruckrollen 27 vorgesehen, die über eine ansonsten nicht dargestellte Andruckeinrichtung an die Rückseite der Etiketten 13 andrückbar sind, so dass die Etiketten 13 mit ihrer Vorderseite wiederum an das Querförderband 19 angedrückt werden.

Das Bereitstellen einer der Applizierposition vorgeschalteten Zwischenposition ermöglicht, bereits ein neues Etikett 13 zu drucken, während das vorhergehende Etikett 13 sich noch in der Applizierposition befindet bzw. zumindest noch nicht abschließend von einer Verpackung 15 aufgenommen wurde. Hierdurch kann der Durchsatz gegenüber Applikatorvorrichtungen, bei denen die Etiketten direkt in die Applizierposition gespendet werden, und die erst dann mit dem zeitaufwändigen Drucken eines neuen Etiketts beginnen, wenn das vorhergehende Etikett die Positionierposition wieder verlassen hat, erhöht werden.

Der erste Etikettendrucker 11 und das erste Vertikalförderband 17 sind jeweils auf der einen der beiden Seiten der Applizierposition angeordnet. Darüber hinaus sind auf der anderen der beiden Seiten der Applizierposition ein entsprechender zweiter Etikettendrucker 11' und ein entsprechendes zweites Vertikalförderband 17' vorgesehen, die in analoger Weise wie der erste Etikettendrucker 11 und das erste Vertikalförderband 17 an das Querförderband 19 angebunden sind, das sich hierzu über die gesamte Strecke zwischen den beiden Vertikalförderbändern 17, 17' erstreckt. Dies ermöglicht, der Applizierposition wechselweise Etiketten 13 von links und von rechts zuzuführen. Hierzu ist es bei dem dargestellten Aufbau erforderlich, dass das Querförderband 19 in beiden Drehrichtungen betrieben werden kann. Hierdurch kann der Durchsatz der Applikatorvorrichtung weiter erhöht werden.

Das Querförderband 19 umfasst insgesamt drei parallel zueinander verlaufende, insbesondere horizontale Einzelbänder 23, 23', 23", wobei das obere der Einzelbänder 23" in seiner Höhe verstellbar ist, beispielsweise mechanisch über eine Handkurbel. Hierdurch kann die Höhe des Querförderbands an die Länge der Etiketten 13 angepasst werden, d.h. bei längeren Etiketten 13 wird ein größerer Abstand zwischen den beiden äußeren Einzelbändern 23, 23" gewählt. Das untere Einzelband 23 ist unterhalb der Transportebene der Verpackungen 15 angeordnet, das mittlere und das obere Einzelband 23', 23" sind jeweils über dieser Transportebene angeordnet. Das mittlere Einzelband 23' ist über den Verpackungen 15, die sich durch die Applizierposition hindurchbewegen, angeordnet. Das mittlere Einzelband 23' ist ebenfalls in seiner Höhe verstellbar, um Verpackungen 15 unterschiedlicher Höhe verarbeiten zu können.

In der Applizierposition können die Etiketten 13 durch einen Abhebemechanismus von dem Querförderband 19 abgehoben werden. Es erfolgt dann auch bei weiterlaufendem Querförderband 19 kein Quertransport der Etiketten 13 mehr. Der Abhebemechanismus umfasst hierzu entgegen der Förderrichtung der Verpackungen 15 abhebbare bzw. verstellbare Abdrückleisten 25, 25', 25" (vgl. insbesondere Fig. 4), die zu jedem der Einzelbänder 23, 23', 23" vorgesehen sind. Die Abdrückleisten 25, 25', 25" sind ebenfalls mit (nicht dargestellten) Sauglöchern versehen, die mit Unterdruck beaufschlagt werden, um die abgehobenen Etiketten 13 an den Abdrückleisten 25, 25', 25" zu halten, bis sie von durch die Applizierposition hindurchfahrenden Verpackungen 15 aufgenommen werden. In Fig. 4a sind die Abdrückleisten 25, 25', 25" im eingerückten Zustand dargestellt, d.h. das Etikett 13 ist noch nicht von dem Querförderband 19 abgehoben. In Fig. 4b hingegen sind die Abdrückleisten 25, 25', 25" ausgerückt und das Etikett 13 ist von dem Querförderband 19 gelöst.

Schließlich ist aus den Fig. 4a und 4b noch eine Aufstreifeinrichtung erkennbar, die zwei lediglich schematisch dargestellte Bürsten 29, 29' umfasst, die an den beiden Abdrückleisten 25, 25' angebracht sind und die von oben und unten in die Transportstrecke der Verpackungen 15 hineinragen, um die Etiketten 13 fest an die Oberseite und die Unterseite der Verpackungen 15 anzudrücken.

### Bezugszeichenliste

- 11: Etikettendrucker
- 13: Etikett
- 15: Verpackung
- 17: Vertikalförderband
- 19: Horizontalförderband
- 21: Förderbandabschnitt
- 23: Einzelband
- 25: Abdrückleiste
- 27: Andruckrolle
- 29: Bürste

## Patentansprüche

1. Applikatörvorrichtung zum Applizieren von Wickeletiketten (13) auf Verpackungen (15), wobei das Etikett (13) derart auf die Verpackung (15) aufgebracht wird, dass es die Verpackung (15) von drei Seiten umschließt,
**dadurch gekennzeichnet, dass** die Applikatorvorrichtung ein Querförderband (19) und eine Vertikaltransporteinrichtung (17)aufweist, so dass ein von einem Etikettenspender, insbesondere Etikettendrucker (11), in vertikaler Richtung zunächst mittels der Vertikaltransporteinrichtung (17) in eine Zwischenposition gespendetes Etikett (13) mittels des Querförderbands (19) aus der Zwischenposition quer zur Vertikalen in eine Applizierposition, in der das Etikett (13) von einer durchfahrenden Verpackung (15) aufnehmbar ist, transportiert wird.

2. Applikatorvorrichtung nach Anspruch 1,
**dadurch gekennzeichnet,**
**dass** das Querförderband (19) wenigstens zwei parallel zueinander verlaufende Einzelbänder (23) umfasst.

3. Applikatorvorrichtung nach Anspruch 2,
**dadurch gekennzeichnet,**
**dass** der Abstand der beiden äußeren Einzelbänder (23) zueinander einstellbar ist.

4. Applikatorvorrichtung nach einem der vorstehenden Ansprüche, **dadurch gekennzeichnet, dass** die Vertikaltransporteinrichtung (17) seitlich der Quertransporteinrichtung (19) angeordnet ist, , insbesondere ein Vertikalförder band umfasst und dazu ausgebildet ist, ein von dem Etikettenspender (11) gespendetes Etikett (13) in die Zwischenposition zu transportieren.

5. Applikatorvorrichtung nach einem der vorstehenden Ansprüche,
**dadurch gekennzeichnet,**
**dass** die Zwischenposition eine vorgebbare, einstellbare vertikale Position umfasst.

6. Applikatorvorrichtung nach einem der vorstehenden Ansprüche,
**dadurch gekennzeichnet,**
**dass** die Quertransporteinrichtung (19) und/oder eine Vertikaltransporteinrichtung (17) Mittel umfasst, um das Etikett (13) durch Unterdruck an der Quertransporteinrichtung (19) und/oder an der Vertikaltransporteinrichtung (17) zu halten.

7. Applikatorvorrichtung nach einem der vorstehenden Ansprüche,
**dadurch gekennzeichnet,**
**dass** zum Aufnehmen des Etiketts (13) durch die Quertransporteinrichtung (19) eine Andruckeinrichtung, insbesondere eine Andruckrolle (27), vorgesehen ist, mit der das Etikett (13) an die Quertransporteinrichtung (19) andrückbar ist.

8. Applikatorvorrichtung nach einem der vorstehenden Ansprüche,
**dadurch gekennzeichnet,**
**dass** zum Lösen des Etiketts (13) von der Quertransporteinrichtung (19) ein Abhebemechanismus (25) vorgesehen ist.

9. Applikatorvorrichtung nach einem der vorstehenden Ansprüche,
**dadurch gekennzeichnet,**
**dass** zwei Vertikaltransporteinrichtungen (17) vorgesehen sind, die auf zwei gegenüberliegenden Seiten der Applizierposition angeordnet sind.

10. Applikatorvorrichtung nach Anspruch 9,
**dadurch gekennzeichnet,**
**dass** die Vorrichtung dazu ausgebildet ist, der Applizierposition die Etiketten (13) alternierend von den beiden gegenüberliegenden Seiten zuzuführen.

11. Applikatorvorrichtung nach Anspruch 10,
**dadurch gekennzeichnet,**
**dass** zur alternierenden Zuführung die Quertransporteinrichtung (19) als Förderband ausgebildet ist, das in beiden Drehrichtungen betreibbar ist.

12. Applikatorvorrichtung nach einem der vorstehenden Ansprüche,
**dadurch gekennzeichnet,**
**dass** eine Aufstreifeinrichtung (29) vorgesehen ist, durch die das von der Verpackung (15) aufgenommene Etikett (13) auf die Verpackung (15) aufstreifbar ist, und/oder Führungsmittel vorgesehen sind, die einer Verzögerung der Bewegung der Verpackung (15) beim Aufnehmen des Etiketts (13) entgegenwirken.

13. Applikatorvorrichtung nach einem der vorstehenden Ansprüche,
**dadurch gekennzeichnet,**
**dass** ein Etikettenspender, insbesondere Etikettendrucker (11), der dazu ausgebildet ist, das Etikett (13) in vertikaler Richtung in die Zwischenposition zu spenden, und/oder eine Transporteinrichtung (21), die dazu ausgebildet und derart angeordnet ist, die Verpackung (15) entlang einer Transportstrecke, die durch die Applizierposition hindurchführt, zu transportieren, vorgesehen ist.

14. Verfahren zum Applizieren von Wickeletiketten auf Verpackungen, bei dem ein von einem Etikettenspender, insbesondere Etikettendrucker, in vertikaler Richtung zunächst in eine Zwischenposition gespendetes Etikett von einem Querförderband (19) aus der Zwischenposition quer zur Vertikalen in eine Applizierposition, in der das Etikett von einer durchfahrenden Verpackung aufnehmbar ist, transportiert wird, wobei das Etikett (13) derart auf die Verpackung (15) aufgebracht wird, dass es die Verpackung (15) von drei Seiten umschließt.

## Claims

1. An applicator apparatus for applying wrapping labels (13) onto packaging (15), wherein the label (13) is applied to the packaging (15) such that it surrounds the packaging (15) from three sides, **characterized in that**
the applicator apparatus has a transverse conveyor belt (19) and a vertical transport device (17) so that a label (13) dispensed from a label dispenser, in particular a label printer (11), is first transported in a vertical direction into an intermediate position by means of the vertical transport device (17); and is transported from the intermediate position by means of the transverse conveyor belt (19) transversely to the vertical into an application position in which the label (13) can be received by a packaging (15) moving through.

2. An applicator apparatus in accordance with claim 1,
**characterized in that**
the transverse conveyor belt (19) comprises at least two individual belts (23) extending in parallel with one another.

3. An applicator apparatus in accordance with claim 2,
**characterized in that** the spacing of the two outer individual belts (23) can be set with
respect to one another.

4. An applicator apparatus in accordance with any one of the preceding claims,
**characterized in that**
the vertical transport device (17) is arranged at a side of the transverse transport device (19), in particular comprises a vertical conveyor belt and is configured to transport a label (13) dispensed from the label dispenser (11) into the intermediate position.

5. An applicator apparatus in accordance with any one of the preceding claims,
**characterized in that**
the intermediate position comprises a predefinable, adjustable vertical position.

6. An applicator apparatus in accordance with any one of the preceding claims,
**characterized in that**
the transverse transport device (19) and/or a vertical transport device (17) comprise/ comprises means to hold the label (13) at the transverse transport device (19) and/or at the vertical transport device (17) by vacuum.

7. An applicator apparatus in accordance with any one of the preceding claims,
**characterized in that**
a pressing device, in particular a pressing roller (27), is provided for receiving the label (13) by the transverse transport device (19), with which pressing device the label (13) can be pressed onto the transverse transport device (19).

8. An applicator apparatus in accordance with any one of the preceding claims,
**characterized in that**
a lifting mechanism (25) is provided for releasing the label (13) from the transverse transport device (19).

9. An applicator apparatus in accordance with any one of the preceding claims,
**characterized in that**
two vertical transport devices (17) are provided which are arranged on two oppositely disposed sides of the application position.

10. An applicator apparatus in accordance with claim 9, **characterized in that**
the apparatus is configured to supply the labels (13) to the application position alternately from the two oppositely disposed sides.

11. An applicator apparatus in accordance with claim 10, **characterized in that**
the transverse transport device (19) is configured as a conveyor belt which can be operated in both directions of rotation for the alternating supply.

12. An applicator apparatus in accordance with any one of the preceding claims,
**characterized in that**
a brushing-on device (29) is provided by which the label (13) received by the packaging (15) can be brushed onto the packaging (15); and/or **in that** guide means are provided which counteract a delay in the movement of the packaging (15) on the reception of the label (13).

13. An applicator apparatus in accordance with any one of the preceding claims,
**characterized in that**
a label dispenser, in particular a label printer (11), is provided which is configured to dispense the label (13) in the vertical direction into the intermediate position; and/or **in that** a transport device (21) is provided which is configured and arranged in such a manner to transport the packaging (15) along a transport path which leads through the application position.

14. A method of applying wrapping labels onto packaging, wherein a label dispensed from a label dispenser, in particular a label printer, is first transported in the vertical direction into an intermediate position and is transported from the intermediate position by a transverse conveyor belt (19) transversely to the vertical into an application position in which the label can be received by a packaging passing through, wherein the label (13) is applied to the packaging (15) such that it surrounds the packaging (15) from three sides.

## Revendications

1. Dispositif applicateur pour appliquer des étiquettes enroulées (13) sur des emballages (15), dans lequel l'étiquette (13) est posée sur l'emballage de manière à entourer l'emballage (15) de trois côtés, **caractérisé en ce que** le dispositif applicateur comprend une bande de convoyage transversal (19) et un moyen de transport vertical (17), de sorte qu'une étiquette (13) distribuée par un distributeur d'étiquettes, en particulier une imprimante d'étiquettes (11), en direction verticale tout d'abord au moyen du moyen de transport vertical (17) dans une position intermédiaire est transportée par la bande de transport transversal (19) depuis la position intermédiaire transversalement à la verticale jusque dans une position d'application dans laquelle l'étiquette (13) est susceptible d'être reçue par un emballage (15) en défilement.

2. Dispositif applicateur selon la revendication 1,
**caractérisé en ce que**
la bande de convoyage transversal (19) comprend au moins deux bandes individuelles (23) qui s'étendent parallèlement l'une à l'autre.

3. Dispositif applicateur selon la revendication 2,
**caractérisé en ce que**
la distance des deux bandes individuelles extérieures (23) l'une par rapport à l'autre est réglable.

4. Dispositif applicateur selon l'une des revendications précédentes, **caractérisé en ce que**
le moyen de transport vertical (17) est agencé latéralement à côté du moyen de transport transversal (19), il comprend en particulier une bande de transport vertical et il est réalisé pour transporter une étiquette (13) distribuée par un distributeur d'étiquette (11) jusque dans la position intermédiaire.

5. Dispositif applicateur selon l'une des revendications précédentes, **caractérisé en ce que**
la position intermédiaire comprend une position verticale réglable prédéterminée.

6. Dispositif applicateur selon l'une des revendications précédentes, **caractérisé en ce que**
le moyen de transport transversal (19) et/ou un moyen de transport vertical (17) comprend des moyens pour retenir l'étiquette (13) par une dépression contre le moyen de transport transversal (19) et/ou contre le moyen de transport vertical (17).

7. Dispositif applicateur selon l'une des revendications précédentes, **caractérisé en ce que** pour recevoir l'étiquette (13) par le moyen de transport transversal (19), il est prévu un moyen de pressage, en particulier un rouleau presseur (27) permettant de presser l'étiquette (13) contre le moyen de transport transversal (19).

8. Dispositif applicateur selon l'une des revendications précédentes, **caractérisé en ce que**
pour détacher l'étiquette (13) du moyen de transport transversal (19), il est prévu un mécanisme de levage (25).

9. Dispositif applicateur selon l'une des revendications précédentes, **caractérisé en ce que**
il est prévu deux moyens de transport vertical (17) qui sont agencés sur deux côtés opposés de la position d'application.

10. Dispositif applicateur selon la revendication 9,
**caractérisé en ce que**
le dispositif est réalisé pour amener les étiquettes à la position d'application en alternance depuis les deux côtés opposés.

11. Dispositif applicateur selon la revendication 10,
**caractérisé en ce que**
pour l'amenée alternante le moyen de transport transversal (19) est réalisé sous forme de bande de convoyage susceptible de fonctionner dans les deux sens de rotation.

12. Dispositif applicateur selon l'une des revendications précédentes, **caractérisé en ce que**
il est prévu un moyen d'étalement (29) permettant d'étaler sur l'emballage (15) l'étiquette (13) reçue par l'emballage (15), et/ou il est prévu des moyens de guidage qui s'opposent à un ralentissement du mouvement de l'emballage (15) lors de la réception de l'étiquette (13).

13. Dispositif applicateur selon l'une des revendications précédentes, **caractérisé en ce que**
il est prévu un distributeur d'étiquettes, en particulier une imprimante d'étiquettes (11), qui est réalisé pour distribuer l'étiquette (13) en direction verticale jusque dans la position intermédiaire, et/ou un moyen de transport (21) qui est réalisé et agencé de telle sorte que l'emballage (15) est transporté le long d'un trajet de transport qui traverse la position d'application.

14. Procédé pour appliquer des étiquettes enroulées sur des emballages, dans lequel une étiquette distribuée par un distributeur d'étiquettes, en particulier une imprimante d'étiquettes, en direction verticale tout d'abord jusque dans une position intermédiaire est transportée par la bande de convoyage transversal (19) depuis la position intermédiaire transversalement à la verticale jusque dans une position d'application dans laquelle l'étiquette est susceptible d'être reçue par un emballage en défilement, l'étiquette (13) étant appliquée sur l'emballage (15) de manière à entourer l'emballage (15) de trois côtés.
